# EUROPÄISCHE PATENTSCHRIFT

(11) **EP 3 269 430 B1**
(45) Veröffentlichungstag und Bekanntmachung des Hinweises auf die Patenterteilung: **15.04.2020**
(21) Anmeldenummer: 17180712.6
(22) Anmeldetag: 11.07.2017
(51) Int. Cl.: A63B 22/00, A63B 21/00, A61H 1/00, A63B 22/06, A61H 1/02

(54) **ANNÄHERUNG AN EINE NATÜRLICHE GEHBEWEGUNG IM SITZEN**
APPROXIMATION OF A NATURAL WALKING MOTION IN A SITTING POSITION
APPROXIMATION D'UN MOUVEMENT DE MARCHE NATURELLE EN POSITION ASSISE

(30) Priorität: 11.07.2016 DE 102016112674
(43) Veröffentlichungstag der Anmeldung: 17.01.2018
(73) Patentinhaber: Anton Reck e.K., 88422 Betzenweiler (DE)
(72) Erfinder: Reck, Christine, 88400 Biberach (DE); Reck, Andreas, 88400 Biberach (DE)
(74) Vertreter: Meitinger, Thomas Heinz

(56) Entgegenhaltungen:
- WO-A2-2008/116228
- WO-A2-2013/033855
- DE-C1- 19 805 164
- US-A- 5 707 321
- US-A1- 2006 281 604

## Beschreibung

### GEBIET DER ERFINDUNG

Die vorliegende Erfindung betrifft eine Vorrichtung zur Adaption eines annähernd natürlichen Bewegungsablaufs eines Beins an eine rotatorische Bewegung.

### HINTERGRUND DER ERFINDUNG

Im Stand der Technik sind Geräte bekannt, die einen Rotationsantrieb zur Rehabilitation aufweisen. Diese Geräte dienen insbesondere dazu, das Sprunggelenk eines Patienten zu mobilisieren. Hierbei werden die für das Gehen notwendigen Muskeln bewegt. Das Gerät kann dabei derart ausgebildet sein, dass es eigenständig die Gehbewegung ausführt. Das Bein des Patienten wird dabei mitgenommen und bewegt und kann sich an den Ablauf der Gehbewegung gewöhnen. Alternativ kann der Patient eine entsprechende Vorrichtung antreiben und dadurch seine Beinmuskulatur stärken US 2006/281604 A1 offenbart die Merkmale des Oberbegriffs des Anspruchs 1.

### ZUSAMMENFASSUNG DER ERFINDUNG

Bekannte Vorrichtungen zur Stärkung oder zum Wiederaufbau der Beinmuskulatur stellen einfache Anordnungen dar, bei denen Fußpedale in einem Kreis bewegt werden können. Eine exakte Kreisbewegung stellt nicht die beste Möglichkeit zur Rehabilitation dar. Die natürlichen Bewegungsabläufe entsprechen zumeist nicht einer Kreisbewegung. Insbesondere durch die Nachbildung einer natürlichen Gehbewegung kann jedoch ein Heilungsprozess unterstützt werden.

Eine Aufgabe ist daher, eine Vorrichtung zur Verfügung zu stellen, die eine Adaption an ein Gerät mit Rotationsantrieb ermöglicht. Hierbei sollen für die Beine eines Patienten derartige Bewegungsabläufe ermöglicht werden, die besser geeignet sind, einen medizinischen Heilungsprozess herbeizuführen.

Die Erfindung betrifft eine Vorrichtung zur Adaption eines annähernd natürlichen Bewegungsablaufs eines Beins an eine rotatorische Bewegung mit den Merkmalen des Anspruchs 1.

Insbesondere soll die Adaption derart ausgebildet sein, dass eine Gehbewegung nachgebildet werden kann. Hierdurch kann beispielsweise ein verletztes Sprunggelenk wieder mobilisiert werden. Zusätzlich kann durch das fremdkraftbetriebene, motorgestützte und muskelbetriebene Gerät die Durchblutung des Beines gefördert werden.

Beispielhafte Ausführungsformen werden in den abhängigen Ansprüchen beschrieben.

Gemäß einer beispielhaften Ausführungsform der Erfindung wird eine Vorrichtung zur Verfügung gestellt, wobei der Gelenkpunkt eine Bahnkurve ausführen kann, wobei die Bahnkurve einer Ellipse, insbesondere einer unförmigen bzw. unsymmetrischen Ellipse, oder einer "Acht", insbesondere einer unsymmetrischen "Acht", entspricht.

Durch eine Bahnkurve, die ellipsenförmig oder annähernd einer "Acht" ausgebildet wird, wird eine Annäherung an eine natürliche Gehweise des menschlichen Beins erzielt.

Gemäß der Erfindung wird eine Vorrichtung zur Verfügung gestellt, wobei die Vorrichtung ein Loslager aufweist, wobei zwischen dem Loslager und dem Festlager eine Verbindung besteht und wobei zwischen dem zweiten Gelenkpunkt der Pedalstange und dem Loslager eine Verbindung besteht. Gemäß einem weiteren Ausführungsbeispiel der vorliegenden Erfindung wird eine Vorrichtung zur Verfügung gestellt, wobei zwischen der Verbindung und dem Ausleger ein Winkel α ausgebildet ist und wobei zwischen dem Ausleger und der Leiste ein Winkel β ausgebildet ist.

Gemäß einer beispielhaften Ausführungsform der Erfindung wird eine Vorrichtung zur Verfügung gestellt, wobei der Winkel α und/oder der Winkel β einstellbar sind, wobei während des Durchlaufens der Bahnkurve der Winkel α und/oder der Winkel β konstant sind.

In einer weiteren erfindungsgemäßen Ausführungsform wird eine Vorrichtung zur Verfügung gestellt, wobei beim Durchlaufen der Bahnkurve in einer Situation sich das Loslager zwischen Fußschale und Festlager befindet.

Durch eine spezielle Anordnung des Loslagers kann eine "Acht" als Bahnkurve der Fußschale bzw. des Endpunkts der Leiste, die am Fußlager angeordnet ist, erreicht werden.

Gemäß einem weiteren Ausführungsbeispiel der vorliegenden Erfindung wird eine Vorrichtung zur Verfügung gestellt, wobei die Verbindung starr als Schiene oder Stange ausgeformt ist.

Als eine Idee der Erfindung kann angesehen werden, eine Bewegungsmöglichkeit zur Regeneration der Beinmuskulatur zur Verfügung zu stellen, wobei ein Pedalantrieb bereitgestellt wird, der zu einem medizinisch geeigneteren Bewegungsablauf führt im Vergleich zum Bewegungsablauf, der einen exakten Kreis darstellt. Insbesondere wird vorgeschlagen, dass die Bewegungsabläufe eine Ellipse, insbesondere eine unsymmetrische Ellipse, bzw. eine "Acht" ergeben. Ein weiterer Aspekt der Erfindung ist es, die erfindungsgemäße Vorrichtung derart auszugestalten, dass sie der natürlichen Fußbewegung im Sitzen bzw. Liegen angenähert ist. In einer alternativen Ausführungsform bewegen sich die Fußpedale automatisch. Der Patient muss keine Kraftanstrengung aufbringen und kann stattdessen sein Bein von der Vorrichtung "mitnehmen lassen". Hierdurch kann die Beinmuskulatur an die Bewegungsabläufe beim Gehen bzw. Laufen gewöhnt werden.

### KURZE BESCHREIBUNG DER ZEICHNUNGEN

Weitere Einzelheiten und Vorteile der Erfindung werden anhand der in den Zeichnungen dargestellten Ausführungsbeispiele deutlich. Es zeigen
Fig. 1 eine Vorrichtung zur Ausführung einer "unförmigen Ellipse" bzw. einer "unsymmetrischen Ellipse" als Bewegungskurve und
Fig. 2 eine Vorrichtung zur Ausführung einer "Acht" als Bewegungskurve.

### DETAILLIERTE BESCHREIBUNG BEISPIELHAFTER AUSFÜHRUNGSFORMEN

Fig. 1 zeigt eine erste Vorrichtung der Erfindung, wobei die Vorrichtung zur Ausführung einer ellipsenförmigen Bewegung vorgesehen ist. Die Vorrichtung umfasst eine Fußschale 4, in die der Patient seinen Fuß auflegen kann, eine Pedalstange 13, die eine rotatorische Bewegung um das Festlager 5 ausführen kann und einen Ausleger 14, der an die Fußschale 4 und die Pedalstange 13 angelenkt ist. Außerdem ist ein Loslager 3 vorgesehen, das mit dem Festlager 5 über eine Verbindung 11 und mit dem äußeren Ende 2 der Pedalstange 13 über eine Verbindung 12 verbunden ist. Die Verbindungen 11 und 12 können als starre Schienen bzw. Stangen ausgebildet sein. Die Fig. 1 stellt den Teil der Vorrichtung dar, der für ein Bein des Patienten vorgesehen ist. Die beiden Fußschalen 4 der Vorrichtung können insbesondere um 180° zueinander versetzt ausgebildet sein. Die Gelenke 1 und 2 können insbesondere jeweils als Welle mit Kugellagerung ausgebildet sein. Die Winkel α und β können eingestellt werden, sind aber typischerweise während eines Bewegungsablaufs konstant. Ein stumpfer (großer) Winkel β führt zu einer längeren, größeren Bahnkurve des vorderen Endes 15 der Fußschale 4. Ein spitzer (kleiner) Winkel β hat eine kürzere, kleinere Bahnkurve des vorderen Endes 15 der Fußschale 4 zur Folge. Das Loslager 3 ist als Schubgelenk mit rotatorischer Lagerung ausgeführt, wodurch eine lineare Führung der Verbindung 12 mit gleichzeitiger Rotation im Gelenkpunkt des Loslagers 3 ermöglicht wird. Der Winkel α kann insbesondere 60° betragen. Der Winkel α kann zu einer Änderung der Bahnkurve 6 des Gelenkpunkts 1 genutzt werden. Bei einem stumpfen (großen) Winkel α ergibt sich eine kreisförmigere Bahnkurve 6. Wird der Winkel α spitz (klein) gewählt, liegt eine ausgeprägte Ellipsenform vor. Hierdurch kann entweder eine ausgeprägte Plantarflexion (Streckung des Fußes) oder eine stärkere Dorsalextension (Anziehen des Fußes in Richtung Schienbein) erreicht werden. Vorteilhafterweise wird durch die Ellipsenform der Bahnkurve 6 der Vorfuß in der Vorwärtsbewegung, vergleichbar der Schwungphase beim Gehen, angehoben und beim Übergang von der Schwung- zur Standphase abgerollt. Es ergibt sich dadurch eine Annäherung an das natürliche Gangbild.

Fig. 2 zeigt eine weitere Ausführungsform der Erfindung, wobei im Vergleich zur Vorrichtung der Fig. 1 das Loslager 3 derart angeordnet ist, dass sich eine Situation ergeben kann, bei der sich das Loslager 3 zwischen Fußschale 4 und Festlager 5 befindet. Hierzu ist der Ausleger 16 im Vergleich zum Ausleger 14 der Fig. 1 länger ausgebildet. Beim Durchlaufen der Bahnkurve 7 des Gelenkpunkts 1 sind die Winkel α zwischen Ausleger 14 und Verbindung 12 und der Winkel β zwischen Leiste 17 und Ausleger 16 tendenziell kleiner im Vergleich zu den Winkeln α und β der Fig. 1. Vorteilhafterweise wird durch diese Ausführungsform eine Bahnkurve 7 des Gelenkpunkts 1 erreicht, die einer "Acht", insbesondere einer unförmigen bzw. unsymmetrischen "Acht", entspricht. Hierdurch kann eine gute zeitliche Annäherung an eine natürliche Gehbewegung erzielt werden, wobei die terminale Schwungphase und der initiale Kontakt annähernd nur 7% des Gangzyklus ausmachen. Dies entspricht dem kürzeren Bogen der "Acht" und dem schnellen Übergang zwischen Extension (Streckung) und Flexion (Beugung) des Sprunggelenks.

Es sei angemerkt, dass der Begriff "umfassen" weitere Elemente oder Verfahrensschritte nicht ausschließt, ebenso wie der Begriff "ein" und "eine" mehrere Elemente und Schritte nicht ausschließt.

Die verwendeten Bezugszeichen dienen lediglich zur Erhöhung der Verständlichkeit und sollen keinesfalls als einschränkend betrachtet werden, wobei der Schutzbereich der Erfindung durch die Ansprüche wiedergegeben wird.

### LISTE DER BEZUGSZEICHEN

- 1: Gelenkpunkt
- 2: Gelenkpunkt
- 3: Loslager
- 4: Fußschale
- 5: Festlager
- 6: Bahn des Gelenkpunktes 1
- 7: Bahn des Gelenkpunktes 1
- 8: Fuß
- 9: rotatorische Bewegung
- 10: Winkel fest, insbesondere 90°
- 11: starre Verbindung zwischen Loslager und Festlager
- 12: starre Verbindung zwischen Loslager und Gelenkpunkt 2
- 13: starre Verbindung zwischen Festlager und Gelenkpunkt 2 der Pedalstange
- 14: Ausleger
- 15: vorderes Ende der Fußschale 4
- 16: Ausleger
- 17: Leiste
- α: einstellbarer Winkel (wird während des Bewegungsablaufs nicht verändert)
- β: einstellbarer Winkel (wird während des Bewegungsablaufs nicht verändert)

## Patentansprüche

1. Vorrichtung zur Adaption eines annähernd natürlichen Bewegungsablaufs eines Beins an eine rotatorische Bewegung, umfassend:
ein Festlager (5),
eine Pedalstange (13) mit einem ersten Gelenkpunkt, der an dem Festlager (5) angelenkt ist, und einem zweiten Gelenkpunkt (2), der eine rotatorische Bewegung (9) um das Festlager (5) ausführen kann,
eine Fußschale (4) zur Aufnahme des Fußes eines Patienten und
eine Leiste (17), die mit einem ersten Endpunkt mit der Fußschale (4) verbunden ist,
wobei
die Vorrichtung einen Ausleger (14, 16) aufweist, wobei der Ausleger (14, 16) einen ersten und einen zweiten Gelenkpunkt (1,2) umfasst, wobei der erste Gelenkpunkt (1) an die Leiste (17) angelenkt ist und der zweite Gelenkpunkt (2) an die Pedalstange (13) angelenkt ist,
**dadurch gekennzeichnet, dass**
die Vorrichtung ein Loslager (3) aufweist, wobei zwischen dem Loslager (3) und dem Festlager (5) eine erste Verbindung (11) besteht und wobei zwischen dem zweiten Gelenkpunkt (2) der Pedalstange (13) und dem Loslager (3) eine zweite Verbindung (12) besteht.

2. Vorrichtung nach Anspruch 1, **dadurch gekennzeichnet, dass** der Gelenkpunkt (1) eine Bahnkurve (6, 7) ausführen kann, wobei die Bahnkurve (6, 7) einer Ellipse, insbesondere einer unförmigen bzw. unsymmetrischen Ellipse, oder einer "Acht", insbesondere einer unsymmetrischen "Acht", entspricht.

3. Vorrichtung nach einem der vorhergehenden Ansprüche, **dadurch gekennzeichnet, dass** zwischen der zweiten Verbindung (12) und dem Ausleger (14, 16) ein Winkel (α) ausgebildet ist und wobei zwischen dem Ausleger (14, 16) und der Leiste (17) ein Winkel (β) ausgebildet ist.

4. Vorrichtung nach Anspruch 3, **dadurch gekennzeichnet, dass** der Winkel (α) und/oder der Winkel (β) einstellbar sind, wobei während des Durchlaufens der Bahnkurve (6, 7) der Winkel (α) und/oder der Winkel (β) konstant sind.

5. Vorrichtung nach einem der vorhergehenden Ansprüche, **dadurch gekennzeichnet, dass** beim Durchlaufen der Bahnkurve (7) in einer Situation sich das Loslager (3) zwischen Fußschale (4) und Festlager (5) befindet.

6. Vorrichtung nach einem der vorhergehenden Ansprüche, **dadurch gekennzeichnet, dass** die Verbindung (11, 12) starr als Schiene oder Stange ausgeformt ist.

## Claims

1. An apparatus for adapting an approximately natural motion sequence of a leg to a rotational movement, comprising:
a fixed bearing (5),
a pedal rod (13) having a first point of articulation, which is articulated at the fixed bearing (5), and a second point of articulation (2), which is able to perform a rotational movement (9) around the fixed bearing (5),
a foot shell (4) for receiving the foot of a patient, and
a strip (17) connected to the foot shell (4) at a first endpoint,
wherein
the apparatus has a cantilever (14, 16), the cantilever (14, 16) comprising a first and a second point of articulation (1, 2), the first point of articulation (1) being articulated at the strip (17) and the second point of articulation (2) being articulated at the pedal rod (13),
**characterised in that**
the apparatus has a floating bearing (3), wherein a first connection (11) exists between the floating bearing (3) and the fixed bearing (5) and wherein a second connection (12) exists between the second point of articulation (2) of the pedal rod (13) and the floating bearing (3).

2. The apparatus according to claim 1, **characterised in that** the point of articulation (1) is able to perform a trajectory (6, 7), the trajectory (6, 7) corresponding to an ellipse, in particular an irregular or asymmetrical ellipse, resp., or an "eight", in particular an asymmetrical "eight".

3. The apparatus according to any one of the preceding claims, **characterised in that** an angle (α) is formed between the second connection (12) and the cantilever (14, 16), and wherein an angle (β) is formed between the cantilever (14, 16) and the strip (17).

4. The apparatus according to claim 3, **characterised in that** the angle (α) and/or the angle (β) are adjustable, the angle (α) and/or the angle (β) being constant while passing through the trajectory (6, 7).

5. The apparatus according to any one of the preceding claims, **characterised in that**, upon passing through the trajectory (7), in one situation, the floating bearing (3) is located between the foot shell (4) and the fixed bearing (5).

6. The apparatus according to any one of the preceding claims, **characterised in that** the connection (11, 12) is rigidly shaped as a bar or a rod.

## Revendications

1. Dispositif conçu pour adapter un mouvement approximativement naturel d'une jambe à un mouvement de rotation, comprenant :
un palier fixe (5),
une barre de pédale (13) avec un premier point de pivotement qui s'articule sur le palier fixe (5), et un second point d'articulation (2) qui peut effectuer un mouvement de rotation (9) autour du
palier fixe (5),
une coque de pied (4) pour recevoir le pied (13) d'un patient, et
une bande (17) qui est reliée par un premier point d'extrémité à la coque de pied (4), sachant que
le dispositif comprend une flèche (14, 16), cette flèche (14, 16) comprenant un premier et un second point d'articulation (1, 2), le premier point d'articulation (1) étant relié à la barre (17) et le second point d'articulation (2) s'articule sur la barre de pédale (13),
**caractérisé en ce que**
le dispositif comporte un palier mobile (3), dans lequel, entre le palier mobile (3) et le palier fixe (5), il y a une première liaison (11), et entre le second point d'articulation (2) de la barre de pédale (13) et le palier mobile, il y a une deuxième liaison (12).

2. Dispositif selon la revendication 1, **caractérisé en ce que** le point d'articulation (1) peut effectuer une certaine trajectoire (6, 7), cette trajectoire (6, 7) correspondant à une ellipse, en particulier à une ellipse irrégulière ou asymétrique, ou à un "huit", en particulier un "huit" asymétrique.

3. Dispositif selon l'une quelconque des revendications qui précèdent, **caractérisée en ce qu'**entre la deuxième liaison (12) et la flèche (14, 16) est constitué un angle (α) et dans lequel un angle (β) est formé entre la flèche (14, 16) et la bande (17).

4. Dispositif selon la revendication 3, **caractérisé en ce que** l'angle (α) et/ou l'angle (β) peuvent être réglés, l'angle (α) et/ou l'angle (β) sont constants pendant le déroulement de la trajectoire (6, 7).

5. Dispositif selon l'une des revendications qui précèdent, **caractérisé en ce que** pendant le déroulement de la trajectoire (7), le palier mobile (3) se trouve dans une situation où le palier mobile (3) se trouve entre la coque de pied (4) et le palier fixe (5).

6. Dispositif selon l'une des revendications qui précèdent, **caractérisé en ce que** la liaison (11, 12) est réalisée de manière rigide par le biais d'un rail ou d'une barre.
